# EUROPÄISCHE PATENTSCHRIFT

(11) **EP 0 277 157 B1**
(45) Veröffentlichungstag und Bekanntmachung des Hinweises auf die Patenterteilung: **17.03.1993**
(21) Anmeldenummer: 87904832.0
(22) Anmeldetag: 13.08.1987
(51) Int. Cl.: H01B 5/10

(54) **SELBSTTRAGENDES FREILEITUNGSSEIL**
SELF-SUPPORTED CABLE FOR OVERHEAD ELECTRIC LINES
CABLE AUTOPORTEUR POUR LIGNES ELECTRIQUES AERIENNES

(30) Priorität: 14.08.1986 CH 3270/86
(43) Veröffentlichungstag der Anmeldung: 10.08.1988
(73) Patentinhaber: Kupferdraht-Isolierwerk AG Wildegg, CH-5103 Wildegg (CH)
(72) Erfinder: VOSER, Othmar, CH-5115 Möriken (CH)
(74) Vertreter: Bruderer, Werner
(86) Internationale Anmeldenummer: CH8700098
(87) Internationale Veröffentlichungsnummer: WO8801430

(56) Entgegenhaltungen:
- FR-A- 1 180 750
- GB-A- 838 494
- US-A- 2 675 420
- Enzyklopädic Naturwissenschaft und Technik Verlag MI, 1976, Seite 4279

## Beschreibung

Die Erfindung betrifft ein selbsttragendes Freileitungsseil mit mehreren in Lagen verseilten metallischen Drähten und mindestens einem Zugentlastungselement aus einer Vielzahl von strangartig zueinander angeordneten Verstärkungsfasern, wobei die Verstärkungsfasern mit einem Bindematerial getränkt sind und ein Verbundelement bilden.

Ein Freileitungsseil dieser Art ist aus der europäischen Patentschrift Nr. 25 461 bekannt. Bei diesem Freileitungsseil sind die metallischen Drähte und das Zugentlastungselement je in einem voneinander unabhängigen Querschnitt angeordnet. Das Zugentlastungselement besteht aus etwa parallel zueinander verlaufenden Kunstfasern, welche von einem Schutzmantel umgeben sind, wobei dieser Schutzmantel gleichzeitig die metallischen Drähte umschliesst und die Verbindung zwischen den beiden Querschnitten herstellt. Der Schutzmantel ist auch notwendig, um die Kunstfasern vor ultravioletten Strahlen, z.B. infolge des Sonnenlichtes, zu schützen. Mit Freileitungsseilen dieser Art können grosse Spannweiten zwischen den Aufhängemasten überbrückt werden, da die Kunstfasern eine wesentlich höhere Zugspannung aufnehmen können als die metallischen Drähte. Als geeignete Kunstfasern werden Fasern aus organischen Polymeren beschrieben. Die Kunstfasern sind mit einem Bindermaterial, z.B. einem natürlichen Harz, getränkt, wobei dieses Harz bei Ueberbeanspruchung in Pulver zerfallen soll. Da Freileitungsseile dieser Art eine Ummantelung zur Verbindung des Zugentlastungselementes mit den metallischen Drähten benötigen, ist der Aufbau kompliziert und aufwendig. Sie finden in der Praxis vorwiegend bei Spezialanwendungen, zum Beispiel als Uebertragungsleitungen für Steuersignale, Verwendung, sind jedoch insbesondere für Hochspannungsfreileitungen wegen der hohen Herstellkosten nicht geeignet. Bei Hochspannungsfreileitungen besteht zudem die Forderung nach einem optimalen Verhältnis zwischen dem Gesamtquerschnitt des Freileitungsseiles und der für die Stromübertragung zur Verfügung stehenden Querschnittsfläche.

Gemäss dem Britischen Patent Nr. 838 494 wurde vorgeschlagen, das Zugentlastungselement im Zentrum des Seiles, als Kern anzuordnen. Entsprechend den beschriebenen Lösungen gehen dabei bis zu 50% des Seilquerschnittes zu Lasten des Zugentlastungselementes verloren. Zur Herstellung von Seilen mit grösserem Querschnitt wird hier vorgeschlagen, bündelverseilte Seile herzustellen. Das Seil besteht dabei aus einem Zugentlastungselement, welches den Kern bildet und mehreren um diesen Kern verseilten Bündeln. Jedes Bündel weist wiederum einen Kern aus einem Zugentlastungselement auf, wobei um diesen Kern Metalldrähte mit einer bestimmten Schlaglänge verseilt sind. Die metallischen Drähte weisen in Bezug auf die Zugentlastungselemente immer eine andere Schlaglänge auf, was zusätzlich zu voluminösen, bzw. grossen Seilquerschnitten führt. Bei Zugbelastungen des Seiles ergeben sich unterschiedliche Streckbewegungen der Drähte und der Zugentlastungselemente, was zu Ueberbelastungen und Zerstörung einzelner Zugentlastungselemente führen kann. Sowohl bei einfachen wie auch bei bündelverseilten Seilen dieser Art treten zudem erhebliche Probleme bei der Endbefestigung der Seile auf, da das den Kern bildende Verstärkungselement nur mit grossem technischem Aufwand gefasst und eingespannt werden kann. Bei bündelverseilten Seilen wird dieses Problem vervielfacht, da jedes der Bündel einen Kern in der Form eines Zugentlastungselementes aufweist. Diese Schwierigkeiten sind offenbar auch die Ursache dafür, dass derartige Freileitungsseile bis heute nicht zum Einsatz gelangt sind und nur bei Spezialanwendungen Lösungen gemäss EP 25 461 B1 verwendet werden.

Aus US-2 675 420 ist ein elektrischer Leiter bekannt, bei welchem zwischen der Aussenisolation und den metallischen Drähten lose Glasfaserstränge eingelegt sind. Mit derartigen losen Glasfasersträngen kann kein druckfester Querschnittsaufbau des Leiters gebildet werden, da die losen Glasfaserstränge die Neigung haben, ins Zentrum des Leiters auszuweichen oder sich gegenüber den Drähten in anderer Weise zu verschieben. Die Endbefestigung der Leiter ist kaum möglch, da zwischen Drähten und losen Glasfaserbündeln kein Verbund möglich ist und die losen Glasfaserbündel nur mit grossem Aufwand eingespannt, bzw. gefasst werden können.

Die heute bei Hochspannungsfreileitungen verwendeten Beseilungen bestehen zumeist aus einer Kombination von Stahl- und Aluminiumdrähten oder aus hochfesten Aluminiumlegierungen. Die Aluminiumdrähte werden wegen ihres geringen Gewichtes und der gleichzeitig relativ guten Leitfähigkeit eingesetzt. Da sie eine geringe Zugfestigkeit aufweisen, müssen Freileitungsseile aus Reinaluminiumdrähten mit Stahldrähten verstärkt werden, welche jedoch das Gewicht derartiger Freileitungsseile erheblich erhöhen. Schwere Seile erfordern verstärkte Tragmasten. Die Stahldrähte sind zudem für die Stromleitung nicht geeignet und korrosionsanfällig. Die Verwendung von zwei unterschiedlichen metallischen Materialien erhöht die Korrosionsgefahr zusätzlich. Infolge der dichten Besiedlung ist es heute ausserordentlich schwierig, geeignete Trassen für Freileitungen zu finden. Wegen des weiterhin zunehmenden Strombedarfes sollten neue Trassen gebaut werden, was aus den erwähnten Gründen auf Schwierigkeiten stösst. Es wird deshalb versucht, die bestehenden Trassen besser auszunutzen, indem grössere Masten mit einer anderen Beseilung, d.h. Beseilungen mit einer höheren Uebertragungsleistung, eingesetzt werden. In vielen Fällen ist jedoch eine weitere Verdichtung der bestehenden Freileitungstrassen aus verschiedenen Gründen ebenfalls nicht mehr möglich, und die Erhöhung der Uebertragungsleistung stösst deshalb an Grenzen.

Es ist Aufgabe der vorliegenden Erfindung, ein Freileitungsseil zu schaffen, welches einen grösseren Leiterquerschnitt für die Stromübertragung und damit eine höhere Uebertragungsleistung aufweist als Stahl-Aluminium-Seile mit gleichem Gewicht und als die bekannten Seile mit nicht metallischen Zugentlastungselementen mit gleichem Durchmesser, welches einfach und wenn möglich auf den bekannten Verseilmaschinen für spiralverseilte Seile herstellbar ist, bei welchem die Zugentlastungselemente und die metallischen Drähte bei Zugbelastungen die gleichen Streckbewegungen ausführen, welches keine zusätzlichen Mittel für die Herstellung der Verbindung zwischen Verstärkungselementen und metallischen Drähten bei den Abspannungen und keine zusätzliche Ummantelung als Schutz gegen ultraviolette Strahlung benötigt. Im weiteren ist es auch Aufgabe der Erfindung, ein spiralverseiltes Freileitungsseil zu schaffen, welches bei gleicher Uebertragungsleistung grössere Spannweiten zwischen den Masten ermöglicht sowie eine hohe Korrosionsbeständigkeit und damit eine höhere Betriebssicherheit aufweist.

Diese Aufgabe wird durch die im kennzeichnenden Teil des Patentanspruches 1 definierten Merkmale gelöst. Vorteilhafte Weiterbildungen ergeben sich nach den Merkmalen der abhängigen Patentansprüche.

Das erfindungsgemässe Freileitungsseil weist im wesentlichen den gleichen Aufbau wie ein aus Stahl- und Aluminiumdrähten oder z.B. der Aluminiumlegierung Aldrey bestehendes Freileitungsseil auf. In zweckmässiger Weise finden für die Leiter Reinaluminiumdrähte Verwendung, da diese die kosten günstigste Lösung darstellen. Je nach Anwendungsfall können auch Drähte aus Kupfer oder einem anderen leitenden Material eingesetzt werden. Die Zugentlastungselemente bestehen aus Verbundelementen, welche aus in Bindematerial, vorzugsweise einem aushärtbaren Kunstharz eingebetteten Verstärkungsfasern bestehen. Als Verstärkungsfasern sind grundsätzlich alle Fasern einsetzbar, welche bei Verbundwerkstoffen Verwendung finden können. Als besonders geeignet erweisen sich Fasern aus aromatischen Polyamiden, Glasfasern oder sogenannte Kevlarfasern. Diese Fasern sind strangartig und etwa parallel zueinander angeordnet und so in einem ausgehärteten Reaktivkunstharz eingelagert, dass sich ein stabförmiges Element mit fester Struktur und festem Querschnitt bildet. Die Querschnittsform dieser Verbundelemente ist durch die gewünschte Art der Verstärkung des erfindungsgemässen Freileitungsseiles bestimmt. Eine besonders einfache Herstellung des erfindungsgemässen Freileitungsseiles ist möglich, wenn die als Zugentlastungselemente dienenden Verbundelemente die gleiche Querschnittsfläche und -form aufweisen wie die metallischen Drähte. Solche Verbundelemente können ohne Schwierigkeiten mit den metallischen Drähten verseilt werden, wobei die Anzahl der zwischen den metallischen Drähten eingelagerten Verbundelemente durch die gewünschte Zugfestigkeit des Freileitungsseiles bestimmt wird. Die Verbundelemente weisen durch die Einlagerung der Fasern in ausgehärtetem Kunstharz einen formstabilen Querschnitt auf, welcher beim Verseilen durch die metallischen Drähte nicht zusammengedrückt werden kann. Dadurch ergibt sich im Gegensatz zu früheren Versuchen mit Zugentlastungselementen aus Verstärkungsfasern die Möglichkeit, ein formbeständiges Freileitungsseil herzustellen, ohne dass zusätzliche Massnahmen notwendig sind. Das derartig gebildete Freileitungsseil lässt sich an den Enden mit den bekannten Einrichtungen einspannen, da die Zugentlastungselemente zwischen den Leitern angeordnet und mit diesen spiralverseilt sind. Die Verbundelemente weisen als Zugentlastungselemente gegenüber solchen aus Stahl je nach gewähltem Fasermaterial ein um den Faktor 1,5 bis 4 geringeres Gewicht auf. Bei gleicher Zugfestigkeit der Entlastungselemente kann das Gewicht und damit der leitende Querschnitt der metallischen Drähte erhöht werden. Dies ergibt eine höhere Uebertragungsleistung für ein Kabel von gleichem Gewicht. Bei geeigneter Kombination von Verstärkungsfasern mit dem Kunstharz können auch höhere Festigkeitswerte erreicht werden. Dies ergibt sich z.B. bei der Verwendung von Aramidfasern in Verbindung mit ungesättigten Polyesterharzen oder mit Epoxyharzen.

Ein noch kompakteres Freileitungsseil ergibt sich, wenn der gewünschte Leiterquerschnitt in herkömmlicher Weise vollständig aus metallischen Drähten, insbesondere den kostengünstigen Reinaluminiumdrähten, bzw. -litzen hergestellt wird, und die Verbundelemente in die beim Verseilen entstehenden Hohlräume zwischen den Drähten eingelegt werden. Je nach geforderter Festigkeit weisen die Verbundelemente bei dieser Lösung den grösstmöglichen runden Querschnitt auf, oder ihre Querschnittsfläche entspricht dem Querschnitt des Hohlraumes. Solche Seile lassen sich zusätzlich verdichten, indem sie in der Verseilmatrize geglättet und zusammengepresst werden.

Bei Freileitungsseilen gemäss der Erfindung ist im weiteren die Gefahr der Korrosion praktisch ausgeschlossen, da nur Drähte aus gleichem Material vorhanden sind. Die zumeist für die Drähte verwendeten Materialien Aluminium oder Kupfer sind von Natur aus korrosionsbeständig. Damit erhöht sich die Betriebs- und Langzeit-Sicherheit der Freileitungsseile.

Die Anordnung mit einem Hohlleiter im Kern ist einfach herstellbar und findet insbesondere als Erdseil Verwendung. In den Hohlleiter kann bei Bedarf ein optisches Kabel eingezogen werden, welches gegenüber den metallischen Drähten frei beweglich ist. Das optische Kabel bildet keinen Bestandteil der Tragstruktur und ist deshalb gut gegen Deformationen geschützt.

Spiralverseilte Freileitungsseile gemäss der Erfindung weisen eine etwa 70 % höhere Uebertragungsleistung auf als herkömmliche Aluminiumstahlseile von gleichem Gewicht pro Längeneinheit. Gegenüber den bekannten bündelverseilten Seilen mit einem Verstärkungselement als Kern weisen sie bei gleichem leitendem Querschnitt einen wesentlich kleineren Durchmesser auf. Dies macht es möglich, auf bestehenden Trassen bei Einsatz der erfindungsgemässen Seile höhere Leistungen zu übertragen. Bei gleicher Uebertragungsleistung wird ein Freileitungsseil der erfindungsgemässen Art leichter, und die zugehörigen Tragmasten und Abspannungen können leichter und einfacher ausgebildet, oder es können grössere Spannweiten zwischen den einzelnen Masten vorgesehen werden. Dies hat zur Folge, dass die Erstellungskosten solcher Freileitungstrassen reduziert werden und den weiteren Vorteil, dass kleinere Masten besser in die Landschaft eingepasst werden können.

Im folgenden werden Ausführungsbeispiele und weitere Vorteile der Erfindung anhand der Zeichnungen näher erläutert. Es zeigen:
- Fig. 1: einen Querschnitt durch ein erfindungsgemässes Freileitungsseil mit in die Hohlräume eingelegten Verstärkungselementen mit rundem Querschnitt,
- Fig. 2: einen Querschnitt durch ein erfindungsgemässes Freileitungsseil mit Verstärkungselementen, welche den gleichen Querschnitt wie die metallischen Drähte aufweisen,
- Fig. 3: einen Querschnitt durch ein Freileitungsseil mit Verstärkungselementen, welche unterschiedliche Querschnitte aufweisen,
- Fig. 4: einen Querschnitt durch ein Freileitungsseil mit einem als Hohlkörper ausgebildeten Kern und gleichem Querschnitt der Verbundelemente und der metallischen Drähte.

Das in Figur 1 dargestellte spiralverseilte Freileitungsseil besteht aus metallischen Drähten 1, welche in drei Lagen 7, 8 und 9 verseilt sind. Der Kern 2 ist ebenfalls aus einem metallischen Draht 1 gebildet. In den Hohlräumen 5, zwischen der ersten Lage 7 und der zweiten Lage 8 sowie in den Hohlräumen 6 zwischen der zweiten Lage 8 und der dritten Lage 9 sind Verbundelemente 3, bzw. 4 angeordnet. Diese Verbundelemente 3, 4 bestehen aus Polyaramidfasern, welche in einem ausgehärteten Kunstharz eingebettet sind. Als Kunstharz wird in diesem Beispiel ein in Styrol gelöstes ungesättigtes Polyesterharz verwendet. Solche Harze sind unter der Bezeichnung Leguval der Firma Bayer bekannt. Die Verbundelemente 3, 4 weisen einen kreisförmigen Querschnitt auf, welcher fest und formstabil ist. Die metallischen Drähte 1 aller Lagen 7, 8, 9 und der Kern 2 weisen einen Durchmesser von 3,36 mm auf und bestehen aus Reinaluminium. Gesamthaft besteht das dargestellte Freileitungsseil aus 37 metallischen Drähten 1, womit sich ein leitender Querschnitt von 328 mm² ergibt. Die Verbundelemente 3 haben einen Durchmesser von 1,17 mm und die Verbundelemente 4 von 1,07 mm. Als weitere Kennwerte für das Seil ergeben sich daraus ein Gewicht von 907 kg/km und eine Bruchkraft von ca. 80.000 N. Der für den Vergleich von Freileitungsseilen und die Berechnung der Uebertragungsleistung wichtige leitwertgleiche Kupferquerschnitt beträgt bei diesem Beispiel 201 mm².

Ein herkömmliches spiralverseiltes Freileitungsseil aus Stahl-/Aluminiumdrähten mit gleichen Gewicht pro km Länge weist nur einen leitwertgleichen Querschnitt von 119 mm² auf. Der leitende Querschnitt des Freileitungsseiles gemäss Figur 1 ist somit um 69 % grösser als beim herkömmlichen Stahl-/Aluminiumseil. Werden Freileitungsseile der herkömmlichen Art auf einem bestehenden Trasse durch Seile gemäss Figur 1 ersetzt, so kann auf dem gleichen Trasse eine entsprechend höhere Leistung übertragen werden.

Figur 2 zeigt einen Querschnitt durch ein Freileitungsseil mit metallischen Drähten 1 und Verbundelementen 10, welche ebenfalls zwischen den metallischen Drähten 1 angeordnet sind und den gleichen Querschnitt wie diese aufweisen. Als Verstärkungselemente dienen auch hier Polyaramidfasern, welche gemeinsam mit dem ausgehärteten Kunstharz zum stabförmigen Verbundelement 10 mit kreisförmigem Querschnitt verarbeitet sind. Diese Verbundelemente 10 sind ebenso formstabil wie die metallischen Drähte 1 und können deshalb ohne Schwierigkeiten mit diesen metallischen Drähten 1 in bekannter Weise verseilt werden. In der ersten Lage werden zwei und in der zweiten Lage drei Verbundelemente 10 angeordnet. In der dritten und äusseren Lage 9 befinden sich keine Verbundelemente 10, da das verwendete Material nicht beständig gegen ultraviolette Strahlung ist. Die in der hier äussersten Lage 9 angeordneten metallischen Drähte 1, welche das Freileitungsseil entlang des ganzen Umfanges abdecken, bilden für die in den unteren Lagen angeordneten Verbundelemente 10 eine wirksame Schutzschicht gegen ultraviolette Strahlen. Es ist deshalb nicht nötig, einen zusätzlichen Schutzmantel um das Freileitungsseil anzuordnen, da der durch die äussere Lage der metallischen Drähte 1 erreichbare Schutz genügend ist. Wird das dargestellte Freileitungsseil aus metallischen Drähten aus Reinaluminium mit einem Durchmesser von 3,54 mm gebildet, so enthält das Seil 32 metallische Drähte 1. Der leitwertgleiche Kupferquerschnitt für dieses Seil beträgt 193 mm². Im weiteren erhält das Seil ein Gewicht von 912 kg/km. Ein herkömmliches Freileitungsseil aus Stahl-Aluminiumdrähten, welches das gleiche Gewicht pro km aufweist hat wie schon oben erwähnt einen leitwertgleichen Kupferquerschnitt von 119 mm². Der leitende Querschnitt des Freileitungsseiles gemäss Figur 2 ist somit auch hier wesentlich grösser, nämlich 63 %. Es ist offensichtlich, dass auch bei dieser erfindungsgemässen Ausführung bei gleicher Gewichtsbelastung eines Trasses wesentlich höhere Leistungen übertragen werden können. Gleichzeitig weist das erfindungsgemässe Seil eine höhere Festigkeit auf, indem die Bruchfestigkeit ca. 55 % höher ist als beim erwähnten Stahl-Aluminiumseil. Damit ergibt sich die Möglichkeit, bei erhöhter Uebertragungsleistung auch die Distanz zwischen Abstütz-Masten und/oder den Durchhang der Freileitungsseile zu reduzieren. Sollte die Festigkeit des Seiles noch höher sein, so kann diese noch gesteigert werden, indem in die Hohlräume 5, 6 zusätzliche Verbundelemente 3, 4 entsprechend der Anordnung in Figur 1 eingelegt werden. Da der Seilaufbau und der Leiterquerschnitt dadurch nicht verändert werden, ergibt sich für den Seilkonstrukteur ein wesentlich grösserer Spielraum für die Berechnung, als es bei den herkömmlichen Seilen möglich war.

Das in Figur 3 im Querschnitt dargestellte Freileitungsseil zeigt eine Ausführungsform, welche auf einer Verseilmaschine mit einer beschränkten Anzahl von Drahtzuführungen herstellbar ist. Weist die Verseilmaschine z.B. nur 48 Drahtzuführungen auf, so lässt sich ein Seil gemäss Figur 1 nicht in einem Arbeitsgang herstellen. Das Freileitungsseil gemäss Figur 3 weist als Kern 2 und in der inneren Lage 7 gesamthaft vier Verbundelemente 10 auf, welche den gleichen Querschnitt wie die metallischen Drähte 1 haben. In den Hohlräumen 5 der inneren Lage 7 sind sechs zusätzliche Verbundelemente 3 mit kleinerem Querschnitt eingelegt und mit den Drähten 1 verseilt. Diese Kombination von dreiunddreissig Drähten 1, vier Verbundelementen 10 und sechs Verbundelementen 3 lässt sich in einem Arbeitsgang auf einer Verseilmaschine mit 48 Drahtzuführungen herstellen. Die Verbundelemente 10 und 3 sind auch hier aus Polyaramidfasern, welche in ein ausgehärtetes Kunstharz eingelagert sind, gebildet. Je nach Bedürfnissen können unterschiedliche Anordnungskombinationen der verschiedenen Querschnitte der Verbundelemente 3 und 10 gewählt werden. Vergleicht man dieses Seil wiederum mit Freileitungsseilen herkömmlicher Art, so zeigt sich, dass ein Stahl-Aluminiumseil mit leitwertgleichem Kupferquerschnitt ein Gewicht pro km aufweist, welches ca. 64 % höher ist. Bei einem Seil aus Aldrey, einer bekannten und häufig verwendeten Aluminiumlegierung mit leitwertgleichem Kupferquerschnitt ist das Gewicht pro km immer noch ca. 53 % höher. Bei gleicher Uebertragungsleistung müssen somit Trassen, welche mit Seilen der herkömmlichen Art bestückt sind mit wesentlich massiveren Masten und stärkeren Abspannungen ausgerüstet werden.

Auch bei dem in Figur 3 dargestellten Freileitungsseil sind die Verbundelemente 3 und 10 vollständig von metallischen Drähten 1 umgeben und dadurch vor der Einwirkung der schädlichen ultravioletten Strahlung geschützt. Bei Bedarf können auf das hier dargestellte Seil noch weitere Lagen von Drähten aufgebracht und zu einem grösseren Seil verseilt werden.

Das in Figur 4 dargestellte Freileitungsseil entspricht im Aufbau der metallischen Drähte 1 und der Verbundelemente 10 dem Freileitungsseil gemäss Figur 2. Die inneren Lagen sind beim dargestellten Seil jedoch durch einen Hohlkörper 16 ersetzt, welcher einen Hohlraum 17 aufweist. Zusätzlich weist das Seil eine äussere Lage 15 von metallischen Drähten 1 auf, und die Verbundelemente 10 sind alle in der hier inneren Lage 9 angeordnet. Das dargestellte Seil findet insbesondere als Erdungsseil Verwendung. In den Hohlraum 17 des Hohlkörpers 16 können bei Bedarf optische Leiter eingeschoben werden. Mit Vorteil weisen diese optischen Leiter eine Wellenform auf, wodurch allfällige Längenänderungen oder Deformationen des Freileitungsseiles ausgeglichen werden können. Diese Ausführung ist eine besonders einfache und günstige Kombination eines Freileitungsseiles mit metallischen Drähten und integriertem optischem Leiter.

## Patentansprüche

1. Selbsttragendes Freileitungsseil mit mehreren in Lagen verseilten metallischen Drähten und mindestens einem Zugentlastungselement aus einer Vielzahl von strangartig zueinander angeordneten Verstärkungsfasern, wobei die Verstärkungsfasern mit einem Bindematerial getränkt sind und ein Verbundelement bilden, dadurch gekennzeichnet, dass in dem spiralverseilten Seil mindestens ein Verbundelement (3, 4, 10) in einer gemeinsamen Verseillage (7, 8, 9) mit metallischen Drähten (1) und in dieser Verseillage (7, 8, 9) zwischen den metallischen Drähten (1) angeordnet ist, alle Verbundelemente (3, 4, 10) und die metallischen Drähte (1) welche in der gleichen Lage (7, 8, 9) angeordnet sind mit der gleichen Schlaglänge parallel zueinander verseilt sind, und jedes der im Seil vorhandenen Verbundelemente (3, 4, 10) allseitig von metallischen Drähten (1) oder einer Kombination von metallischen Drähten (1) und anderen Verbundelementen (3, 4, 10) umgeben ist und dabei die äusserste Verseillage ausschliesslich aus metallischen Drähten besteht.

2. Selbsttragendes Freileitungsseil nach Patentanspruch 1, dadurch gekennzeichnet, dass das Bindematerial ein aushärtbares Reaktivkunstharz ist und das ausgehärtete Reaktivkunstharz und die in dieses eingebetteten Verstärkungsfasern biegbare, stabförmige Verbundelemente (3, 4, 10) bilden.

3. Selbsttragendes Freileitungsseil nach Patentanspruch 1 oder 2, dadurch gekennzeichnet, dass jedes der Verbundelemente (3, 4, 10) eine feste Struktur und einen formstabilen Querschnitt aufweist.

4. Selbsttragendes Freileitungsseil nach einem der Patentansprüche 1 bis 3, dadurch gekennzeichnet, dass jedes der Verbundelemente (10) die gleiche Form und Grösse der Querschnittsfläche aufweist wie die metallischen Drähte (1).

5. Selbsttragendes Freileitungsseil nach einem der Patentansprüche 1 bis 3, dadurch gekennzeichnet, dass die Verbundelemente (3, 4) eine Querschnittsfläche aufweist, deren maximale Abmessungen gleich gross oder kleiner sind als die Abmessungen der Querschnittsfläche des Hohlraumes (5, 6) zwischen je benachbarten Drähten (1) der gleichen und der daran angrenzenden Verseillagen und das Verbundelement (3, 4) in diesem Hohlraum angeordnet ist.

6. Selbsttragendes Freileitungsseil nach einem der Patentansprüche 1 bis 3, dadurch gekennzeichnet, dass in einem Seil mehrere Verbundelemente (3, 4, 10) mit unterschiedlich grossen oder geformten Querschnittsflächen eingebaut sind.

7. Selbsttragendes Freileitungsseil nach einem der Patentansprüche 1 bis 6, dadurch gekennzeichnet, dass die Verstärkungsfasern der Verbundelemente (3, 4, 10) Aramidfasern sind.

8. Selbsttragendes Freileitungsseil nach einem der Patentansprüche 1 bis 6, dadurch gekennzeichnet, dass die Verstärkungsfasern der Verbundelemente (3, 4, 10) Glasfasern sind.

9. Selbsttragendes Freileitungsseil nach einem der Patentansprüche 1 bis 8, dadurch gekennzeichnet, dass im Kern des Freileitungsseiles ein Hohlraum (17) ausgebildet und dieser Hohlraum (17) von einem Hohlkörper (16) begrenzt ist und metallische Drähte (1) und Verbundelemente (10) um diesen Hohlkörper verseilt sind.

## Claims

1. Self-supporting cable for overhead transmission lines with several metal conductors laid up in layers and at least one strain relief element made from a number of rope-type reinforcing fibres, whereby the reinforcing fibres are impregnated with a binding material and form a composite element, characterised in that in the spirally-wound cable, in a common laid-up layer (7, 8, 9) with metallic conductors (1), at least one composite element (3, 4, 10) is arranged between the metallic conductors (1) in this laid-up layer (7, 8, 9), all composite elements (3, 4, 10) and the metallic conductors (1) which are arranged in the same layer (7, 8, 9), are laid up parallel to each other at the same pitch, and each composite element (3, 4, 10) in the cable is surrounded on all sides by metallic conductors (1) or a combination of metallic conductors (1) and other composite elements (3, 4, 10) and the outermost laid-up layer consists exclusively of metallic conductors.

2. Self-supporting cable for overhead transmission lines according to claim 1, characterised in that the binding material is a hardenable, reactive synthetic resin and the hardened reactive synthetic resin and the reinforcing fibres embedded in this form flexible, rod-shaped composite elements (3, 4, 10).

3. Self-supporting cable for overhead transmission lines according to claim 1 or 2, characterised in that each of the composite elements (3, 4, 10) has a solid structure and a dimensionally-stable cross-section.

4. Self-supporting cable for overhead transmission lines according to one of the claims 1 to 3, characterised in that each of the composite elements (10) has the same shape and cross-sectional area as the metallic conductors (1).

5. Self-supporting cable for overhead transmission lines according to one of the claims 1 to 3, characterised in that the composite elements (3, 4) have a cross-sectional area whose maximum dimensions are equal to or less than the dimensions of the cross-sectional area of the hollow space (5, 6) between each adjacent conductor (1) of the same and adjoining laid-up layers, and the composite element (3, 4) is arranged in this hollow space.

6. Self-supporting cable for overhead transmission lines according to one of the claims 1 to 3, characterised in that several composite elements (3, 4, 10) with cross-sectional areas of differing size or shape are incorporated in one cable.

7. Self-supporting cable for overhead transmission lines according to one of the claims 1 to 6, characterised in that the reinforcing fibres of the composite elements (3, 4, 10) are aramide fibres.

8. Self-supporting cable for overhead transmission lines according to one of the claims 1 to 6, characterised in that the reinforcing fibres of the composite elements (3, 4, 10) are glass fibres.

9. Self-supporting cable for overhead transmission lines according to one of the claims 1 to 8, characterised in that a hollow space (17) is formed in the core of the cable for overhead transmission lines and this hollow space (17) is bounded by a hollow body (16) and the metallic conductors (1) and the composite elements (10) are laid up around this hollow body.

## Revendications

1. Câble autoporteur pour lignes électriques aériennes, comportant plusieurs fils métalliques toronnés en couches et au moins un élément de soulagement de tension en une pluralité de filaments de renforcement agencés l'un par rapport à l'autre en un genre de corde, les filaments de renforcement étant imprégnés avec un liant et formant un élément composite, caractérisé en ce que dans le câble toronné en spirale au moins un élément composite (3, 4, 10) est dans une couche de câblage commune (7, a, 9) avec des fils métalliques (1) et est agencé dans cette couche de câblage (7, 8, 9) entre les fils métalliques (1), en ce que tous les éléments composites (3, 4, 10) et les fils métalliques (1) qui sont agencés dans la même couche (7, 8, 9) sont toronnés parallèlement l'un à l'autre avec le même pas de câblage, en ce que chacun des éléments composites (3, 4, 10) présents dans le câble est entouré de tous les côtés par des fils métalliques (1) ou par une combinaison de fils métalliques (1) et d'autres éléments composites (3, 4, 10) et en ce qu'alors la couche externe de câblage est constituée exclusivement de fils métalliques.

2. Câble autoporteur pour lignes électriques aériennes suivant la revendication 1, caractérisé en ce que le liant est une résine synthétique réactive qui peut durcir et en ce que la résine synthétique réactive durcie et les filaments de renforcement incorporés dans celle-ci forment des éléments composites (3, 4, 10) flexibles en forme de barre.

3. Câble autoporteur pour lignes électriques aériennes suivant la revendication 1 ou 2, caractérisé en ce que chacun des éléments composites (3, 4, 10) présente une structure rigide et une section transversale stable en forme.

4. Câble autoporteur pour lignes électriques aériennes suivant l'une quelconque des revendications 1 à 3, caractérisé en ce que chacun des éléments composites (10) présente les mêmes forme et dimension de surface de coupe transversale que celles des fils métalliques (1).

5. Câble autoporteur pour lignes électriques aériennes suivant l'une quelconque des revendications 1 à 3, caractérisé en ce que les éléments composites (3, 4) présentent une surface de coupe transversale dont les dimensions maximales sont aussi grandes ou plus petites que les dimensions de la surface de coupe transversale de la cavité (5, 6) entre chaque fil voisin (1) des mêmes couches de câblage ou des couches qui les avoisinent et en ce que l'élément composite (3, 4) est agencé dans cette cavité.

6. Câble autoporteur pour lignes électriques aériennes suivant l'une quelconque des revendications 1 à 3, caractérisé en ce que plusieurs éléments composites (3, 4, 10) de surfaces de coupe transversale de grandeurs ou de formes différentes sont incorporés dans un câble.

7. Câble autoporteur pour lignes électriques aériennes suivant l'une quelconque des revendications 1 à 6, caractérisé en ce que les filaments de renforcement des éléments composites (3, 4, 10) sont des filaments aramides.

8. Câble autoporteur pour lignes électriques aériennes suivant l'une quelconque des revendications 1 à 6, caractérisé en ce que les filaments de renforcement des éléments composites (3, 4, 10) sont des filaments de verre.

9. Câble autoporteur pour lignes électriques aériennes suivant l'une quelconque des revendications 1 à 8, caractérisé en ce que dans le noyau du câble pour ligne électrique aérienne est réalisée une cavité (17), en ce que cette cavité (17) est délimitée par un corps creux (16) et en ce que des fils métalliques (1) et des éléments composites (10) sont toronnés autour de ce corps creux.
